# FASCICULE DE BREVET EUROPEEN

(11) **EP 2 189 749 B1**
(45) Date de publication et mention de la délivrance du brevet: **20.08.2014**
(21) Numéro de dépôt: 09177120.4
(22) Date de dépôt: 25.11.2009
(51) Int. Cl.: F41C 33/00, F41C 23/02

(54) **Bretelle de fusil**
Gewehrriemen
Rifle sling

(30) Priorité: 25.11.2008 FR 0806627
(43) Date de publication de la demande: 26.05.2010
(73) Titulaire: Salvador, Jean Emile, 74400 Chamonix (FR)
(72) Inventeur: Salvador, Jean Emile, 74400 Chamonix (FR)
(74) Mandataire: Croonenbroek, Thomas Jakob

(56) Documents cités:
- EP-A- 1 541 046
- FR-A- 501 377
- US-A- 5 615 811
- US-A1- 2004 182 894
- US-A1- 2008 217 371

## Description

La présente invention est relative à une bretelle de fusil, en particulier d'un fusil pour des forces armées.

Le déposant de la présente demande commercialise depuis de nombreuses années des bretelles de fusil pour des forces armées.

Une telle bretelle est en général attachée par ses extrémités à un fusil, par exemple un fusil d'assaut, ce qui permet de porter l'arme autour du cou lors de déplacements ou des patrouilles et évite de devoir porter l'arme à deux mains. Elle facilite le changement entre des positions de patrouille et des positions de tir.

Le document US 2008/0217371 décrit une telle bretelle de fusil.

Les bretelles du déposant se distinguent par le fait de comprendre dans une portion de gaine un élastique qui a pour fonction d'amortir les chocs à chaque pas lors d'un déplacement et ainsi de soulager les muscles de la nuque.

Actuellement, si le combattant est blessé au niveau du tronc et se trouve sur le dos, il faut passer le fusil avec la bretelle par-dessus de la tête pour pouvoir apporter secours, ce qui peut s'avérer périlleuse dans certaines conditions. De plus, en fonction de la blessure, il est conseillé de manoeuvrer le blessé le moins possible.

La présente invention vise à proposer une bretelle de fusil améliorée qui permet de pallier les inconvénients susmentionnés

A cet effet, l'invention a pour objet une bretelle de fusil comportant une première sangle de fixation à une première extrémité de fusil, une portion intermédiaire qui comprend une enveloppe avec un rembourrage pour port autour de la nuque, au moins une gaine présentant un tendeur élastique fixé à l'intérieur de ladite gaine et une attache pour fixer la gaine à une deuxième extrémité du fusil, caractérisée en ce que la portion intermédiaire et la gaine sont reliées de façon amovible par un crochet de liaison, en ce qu'elle comporte un fourreau de camouflage du crochet et en ce que le fourreau est formé par un prolongement de l'enveloppe de la portion intermédiaire.

Par crochet, on entend bien entendu une attache mobile recourbée servant à fixer quelque chose.

Cette bretelle de fusil peut comporter une ou plusieurs des caractéristiques suivantes, prises seule ou en combinaison :
- le crochet (11) est métallique et comporte une languette de fermeture sollicité par un ressort en position fermée;
- le crochet (11) coopère avec une boucle en tissu (15) ou avec un anneau en métal;
- l'attache (37) pour le canon du fusil est réalisée en un matériau ignifuge.

D'autres caractéristiques et avantages de l'invention ressortiront de la description suivante, donnée à titre d'exemple, sans caractère limitatif, en regard des figures annexées sur lesquelles :
- la figure 1 montre une vue de dessus d'une sangle selon l'invention,
- la figure 2A montre un fourreau de camouflage relevé et un crochet d'accrochage,
- la figure 2B est une vue identique à celle de la figure 2A avec le fourreau de camouflage en position rabattue,
- la figure 3A montre une extrémité libre d'une sangle de réglage de la figure 1,
- la figure 3B montre l'extrémité de la sangle de réglage à l'état rangé,
- la figure 4 montre une vue de dessus de la partie gaine à tendeur élastique de la bretelle,
- la figure 5 est une vue schématique de l'intérieur de la gaine, et
- la figure 6 est une vue schématique de l'intérieur de la gaine selon une variante.

Sur toutes les figures, les mêmes éléments portent les mêmes numéros de référence.

La figure 1 montre une bretelle 1 de fusil selon l'invention. Cette bretelle comporte une première sangle de fixation 3 destinée à être fixée à une première extrémité d'un fusil non représenté, comme par exemple la crosse d'épaule.

Cette sangle de fixation 3 est reçue dans une première boucle de réglage 5, par exemple en matière plastique, de préférence de couleur noir et présentant par exemple une arrête de frottement pour assurer la fixation de la sangle 3 lorsque cette dernière est passée autour de l'arrête.

La boucle de réglage 5 est fixée à une portion intermédiaire 7. Cette portion 7 comprend une enveloppe remplit d'un rembourrage de préférence plat et est destinée à être portée autour de la nuque par le combattant. Sa largeur et sa longueur sont déterminée pour assurer le meilleur confort.

Cette portion intermédiaire 7 est reliée à une gaine 9 à tendeur élastique de préférence de façon amovible par un crochet 11 visible par exemple sur la figure 2A. Ce crochet 11 forme donc un moyen d'accrochage.

Sur la figure 1 ainsi que sur la figure 2B, ce crochet 11 est logé dans un fourreau de camouflage 13, réalisé de préférence par un prolongement de l'enveloppe 7.

Le crochet 11 est un crochet rigide. Il est par exemple métallique pour conférer une bonne solidité à la liaison entre l'enveloppe 7 et la gaine 9. Il comporte de préférence une languette de fermeture sollicitée par un ressort en position fermée.

Grâce à ce crochet 11, on peut décrocher facilement un fusil autour du cou d'un combattant blessé et lui porter secours sans avoir besoin de le manoeuvrer davantage.

Le fourreau de camouflage 13 évite toute éventuelle réflexion sur le crochet métallique 11, en particulier, si le métal est mis à nu par une utilisation importante.

Il permet en outre d'éviter que le combattant accroche ses autres équipements à la bretelle ou se blesse par inadvertance.

Selon une première variante, le crochet 11 coopère avec une boucle en tissu 15 cousue sur une lanière 17 à laquelle est attachée une seconde boucle de réglage 19.

En variante, cette boucle 15 peut être remplacée par un anneau métallique non représenté.

La seconde boucle de réglage 19 reçoit une portion de sangle 21 de la gaine 9.

Cette sangle de réglage 21 présente à son extrémité libre une bande d'agrippement transversale 23 (voir figure 3A), par exemple à crochets et à boucles. Ainsi, on peut enrouler le surplus de sangle 21 et attacher celui-ci proprement par la bande 23 par simple repliement comme cela est montré sur la figure 3B et sur la figure 1.

La gaine 9 est représentée plus particulièrement aux figures 4 et 5.

Elle comporte à l'intérieur un tendeur élastique 25 fixé à l'intérieur de ladite gaine 9.

Plus particulièrement, le tendeur élastique 25 est réalisé sous forme d'une boucle fermée coulissante dans la gaine. Par coulissante dans la gaine, on comprend que le tendeur n'est pas directement fixé contre la paroi 27 de la gaine 9, mais peut réaliser un certain mouvement relatif à l'état non tendu.

Préférentiellement, le tendeur élastique 2 5 comprend un élastique et un arceau métallique 29 réunissant les extrémités de l'élastique pour former une boucle fermée.

Pour maintenir le tendeur 25 dans la gaine et pour qu'il puisse exercer ses fonction pour amortir les chocs, la bretelle comporte des moyens 31 de positionnement des extrémités de ladite boucle qui sont en prise avec celle-ci depuis l'intérieur de la boucle.
Selon une première variante représentée à la figure 5, les moyens de positionnement sont formées par des coutures 33 réalisées entre des parois 29 en vis-à-vis de la gaine, à l'intérieur de la boucle de tendeur élastique 2 5.

Ainsi, lorsque l'on tend la gaine 9, ces coutures 33 viennent en prise depuis l'intérieur avec le tendeur 2 5 et celui-ci s'opposera de façon élastique à une élongation supplémentaire de la gaine 9, amortissant ainsi les chocs lors de la marche.

Selon une seconde variante représentée sur la figure 6, les moyens de positionnement comprennent pour chaque extrémité une lanière ou une drisse 35 fixée à la gaine 9 à l'extérieur de la boucle, par exemple par une couture et en prise avec la boucle de tendeur élastique depuis l'intérieur de celle-ci.

Enfin, l'autre extrémité de la gaine 9 comporte une attache 37 pour le canon du fusil de préférence réalisée en un matériau ignifuge pour résister à l'échauffement du canon.

On comprend donc que la bretelle selon l'invention présente de nombreux avantages et peut être adapté à la taille de tous les combattants et au poids de tout fusil.

Les surplus de sangles ou lanières peuvent être rangés ou repliées pour ne pas gêner les opérations.

En outre, en cas de besoin, elle permet d'être détachée facilement pour permettre toute intervention, notamment de secours sur un combattant blessé.

## Revendications

1. Bretelle de fusil (1) comportant une première sangle de fixation (3) à une première extrémité de fusil, une portion intermédiaire (7) qui comprend une enveloppe avec un rembourrage pour port autour de la nuque, au moins une gaine (9) présentant un tendeur élastique (2 5) fixé à l'intérieur de ladite gaine (9) et une attache (37) pour fixer la gaine (9) à une deuxième extrémité du fusil, **caractérisée en ce que** la portion intermédiaire (7) et la gaine (9) sont reliées de façon amovible par un crochet de liaison (11), et **en ce qu'**elle comporte un fourreau de camouflage (13) du crochet (11) et **en ce que** le fourreau (13) est formé par un prolongement de l'enveloppe de la partie intermédiaire (7).

2. Bretelle selon la revendication 1, **caractérisée en ce que** le crochet (11) est métallique et comporte une languette de fermeture sollicité par un ressort en position fermée.

3. Bretelle selon l'une quelconque des revendications 1 à 2, **caractérisée en ce que** le crochet (11) coopère avec une boucle en tissu (15).

4. Bretelle selon l'une quelconque des revendications 1 à 3, **caractérisée en ce que** le crochet coopère avec un anneau en métal.

5. Bretelle selon l'une quelconque des revendications 1 à 4, **caractérisée en ce que** l'attache (37) pour le canon du fusil est réalisée en un matériau ignifuge.

## Patentansprüche

1. Gewehrriemen (1), umfassend einen ersten Gurt (3) zur Befestigung an einem ersten Gewehrende, einen Zwischenabschnitt (7), der eine Hülle mit einer Polsterung zum Tragen um den Nacken umfasst, mindestens einen Mantel (9), der ein elastisches Spannelement (25), das innerhalb des Mantels (9) befestig ist, und eine Halterung (37) aufweist, um den Mantel (9) an einem zweiten Ende des Gewehrs zu befestigen, **dadurch gekennzeichnet, dass** der Zwischenabschnitt (7) und der Mantel (9) durch einen Verbindungshaken (11) lösbar miteinander verbunden sind, und dass er eine Hulse (13) zur Tarnung des Hakens (11) umfasst, und dass die Hülse (13) von einer Verlängerung der Hülle des Zwischenteils (7) gebildet ist.

2. Riemen nach Anspruch 1, **dadurch gekennzeichnet, dass** der Haken (11) metallisch ist und eine Verschlusslasche umfasst, die durch eine Feder in die geschlossene Position gedrückt wird.

3. Riemen nach einem der Ansprüche 1 bis 2, **dadurch gekennzeichnet, dass** der Haken (11) mit einer Schleife (15) aus Stoff zusammenwirkt.

4. Riemen nach einem der Ansprüche 1 bis 3, **dadurch gekennzeichnet, dass** der Haken mit einem Ring aus Metall zusammenwirkt.

5. Riemen nach einem der Ansprüche 1 bis 4, **dadurch gekennzeichnet, dass** die Halterung (37) für den Lauf des Gewehrs aus einem feuerhemmenden Material hergestellt ist.

## Claims

1. Rifle sling (1) comprising a first strap (3) for fastening to a first end of the rifle, an intermediate portion (7) which comprises a casing with a padding for wearing around the neck, at least one sheath (9) having an elastic tensioner (25) fixed inside the said sheath (9) and an attachment (37) for fixing the sheath (9) to a second end of the rifle, **characterized in that** the intermediate portion (7) and the sheath (9) are connected in a removable manner by a connecting hook (11), and **in that** it comprises a sleeve (13) for camouflaging the hook (11), and **in that** the sleeve (13) is formed by an extension of the casing of the intermediate part (7).

2. Sling according to Claim 1, **characterized in that** the hook (11) is metallic and comprises a closure tongue loaded by a spring into the closed position.

3. Sling according to any one of Claims 1 to 2, **characterized in that** the hook (11) cooperates with a fabric loop (15).

4. Sling according to any one of Claims 1 to 3, **characterized in that** the hook cooperates with a metal ring.

5. Sling according to any one of Claims 1 to 4, **characterized in that** the attachment (37) for the barrel of the rifle is made of a fireproof material.
